# FASCICULE DE BREVET EUROPEEN

(11) **EP 4 312 088 B1**
(45) Date de publication et mention de la délivrance du brevet: **24.12.2025**
(21) Numéro de dépôt: 22186745.0
(22) Date de dépôt: 25.07.2022
(51) Int. Cl.: G04B 19/253

(54) **DISPOSITIF À DOIGT ESCAMOTABLE POUR L'ACTIONNEMENT D'UN MÉCANISME HORLOGER**
VORRICHTUNG MIT VERSENKBAREM FINGER ZUM BETÄTIGEN EINES UHRWERKMECHANISMUS
DEVICE WITH RETRACTABLE FINGER FOR ACTUATING A TIMEPIECE MECHANISM

(43) Date de publication de la demande: 31.01.2024
(73) Titulaire: Patek Philippe SA Genève, 1204 Genève (CH)
(72) Inventeur: Vuillemin, Didier, 1228 Plan-les-Ouates (CH)
(74) Mandataire: P&TS SA (AG, Ltd.)

(56) Documents cités:
- CH-A- 462 724
- CH-A- 82 655
- CH-A2- 704 081
- DE-A1- 102018 106 373

## Description

### Domaine technique

La présente invention concerne de manière générale un dispositif à doigt escamotable pour l'actionnement d'un mécanisme horloger. Le dispositif à doigt escamotable est particulièrement adapté pour diminuer le temps de saut entre deux indications successives d'une information temporelle d'un mécanisme d'affichage. Le mécanisme d'affichage peut notamment comporter des indications relatives aux 31 jours du mois, aux sept jours de la semaine ou encore aux mois de l'année.

### Etat de la technique

Les mécanismes utilisés pour faire sauter une indication, tels que les jours, les mois et les semaines, comportent de manière conventionnelle un doigt fixé sur une roue de 24h qui fait un tour en 24 heures. Ce doigt est agencé pour actionner en rotation une étoile solidaire d'un disque comportant les indications à afficher successivement. L'étoile coopère avec un sautoir de positionnement, lequel assure une position angulaire précise de l'étoile après chaque saut.

Cette solution est simple mais possède l'inconvénient d'engendrer un temps de saut lent puisque le passage de l'affichage d'une indication à l'affichage de l'indication suivante est tributaire de la vitesse de rotation de la roue de 24h. Bien que le changement par exemple de la date se fait la nuit, la lecture celle-ci à une heure tardive n'est pas optimale.

Pour adresser ce problème, il existe des mécanismes de saut « trainants » dont le temps de saut pour passer de l'affichage d'une indication à l'affichage de l'indication suivante est minimisé en diminuant le temps de prise du doigt dans l'étoile et en adaptant la forme du sautoir de positionnement pour qu'il fasse le saut le plus rapidement possible. Ces mécanismes ne permettent toutefois pas de diminuer le temps de saut de manière significative, surtout si le doigt menant est fixé sur une roue de 24H.

On connait par ailleurs des systèmes pour déclencher des sauts instantanés qui utilisent une came agencée pour armer une bascule pendant 24 heures, afin de lisser la prise de couple. Au moment du saut de la came, la bascule tombe et vient enclencher la fonction, par exemple une étoile, qui est généralement maintenue en position par un sautoir, ce qui a le désavantage de consommer de l'énergie supplémentaire pour effectuer le saut.

DE102018106373 divulgue un mécanisme de quantième comprenant un anneau de quantième ainsi qu'un dispositif pour entrainer l'anneau. Le dispositif comporte un cliquet monté sur une roue porteuse. Ce cliquet comporte une section de verrouillage en forme de U et un doigt d'actionnement. La section de verrouillage est agencée pour coopérer avec une came de forme triangulaire afin d'amener le doigt d'actionnement dans une position retractée afin de ne pas actionner l'anneau à chaque tour de la roue porteuse. La roue porteuse est entrainée à une vitesse adéquate pour diminuer le temps de saut de l'anneau.

### Bref résumé de l'invention

Un but de la présente invention est de proposer un dispositif d'actionnement d'un mécanisme horloger comportant un doigt escamotable selon une solution alternative.

Un autre but de la présente invention est de proposer un dispositif d'actionnement d'un mécanisme horloger dont l'énergie nécessaire pour l'actionnement du mécanisme est diminuée de manière significative par rapport aux mécanismes à saut instantané connus.

Ces buts sont atteints notamment au moyen d'un dispositif à doigt escamotable pour mouvement horloger, comprenant un module d'actionnement d'un mécanisme horloger, notamment d'un mécanisme d'affichage à plusieurs indications temporelles, et un module d'entrainement agencé pour entrainer le module d'actionnement pour que celui-ci puisse effectuer une succession de cycle de rotation de 360°. Le module d'actionnement comprend un doigt, un support de doigt sur lequel le doigt est monté, une came de doigt agencée pour coopérer avec le doigt, un premier organe d'entrainement solidaire du support de doigt et un second organe d'entrainement solidaire de la came de doigt. Le module d'entrainement comporte quant à lui un premier organe de transmission agencé pour entrainer le premier organe d'entrainement et un second organe de transmission agencé pour entrainer le second organe d'entrainement de sorte à induire un mouvement relatif entre le support de doigt et la came de doigt afin de pouvoir amener le doigt d'une configuration déployée à une configuration escamotée et vice versa.

Le doigt est agencé, d'une part, pour pouvoir actionner le mécanisme horloger au passage du doigt dans la configuration déployée et, d'autre part, pour être dégagé du mécanisme horloger au passage du doigt dans la configuration escamotée, afin de ne pas actionner le mécanisme horloger à chaque cycle de rotation du module d'actionnement.

Selon une forme de réalisation, le dispositif comporte en outre un pivot et un organe de rappel qui sont solidaires du support de doigt. Le doigt peut être monté pivotant sur le pivot. L'organe de rappel est agencé pour contraindre le doigt contre la came de doigt afin que le doigt puisse passer de la configuration escamotée à la configuration déployée, sous l'action de la came de doigt, et de la configuration déployée à la configuration escamotée sous l'action de l'organe de rappel.

Selon une forme de réalisation, l'élément de rappel est sous la forme d'une lame ressort 26 qui s'étend le long d'une trajectoire courbée autour de la came de doigt 28.

Selon une forme de réalisation, la came de doigt est montée coaxialement à l'axe de rotation du support de doigt.

Selon une forme de réalisation, le profil de la came de doigt comporte un premier et un second secteur. Les premier est second secteurs sont éloignés du centre de la came par respectivement une première et une seconde distance. La seconde distance est supérieure à la première distance afin d'amener le doigt dans les configuration déployée et escamotée respectivement.

Selon une forme de réalisation, le profil de la came de doigt comporte un secteur circulaire, un sommet, un secteur de transition entre la fin du secteur circulaire et le sommet ainsi qu'une coupure nette entre le sommet et le début du secteur circulaire de la came. Le doigt se trouve dans la configuration déployée lorsqu'il est en contact du sommet de la came et dans la configuration escamotée lorsqu'il est en contact du secteur circulaire de came.

Selon une forme de réalisation, le module d'actionnement comporte en outre un élément cylindrique, par exemple un tube ou une tige. La came de doigt et le second organe d'entrainement sont solidaires de l'élément cylindrique et sont par ailleurs agencés de part et d'autre de l'ensemble comportant le support de doigt et le premier organe d'entrainement. Ce dernier est monté pivotant autour de l'élément cylindrique afin de permettre le mouvement relatif entre le support de doigt et la came de doigt.

Selon une forme de réalisation, le module d'actionnement et le module d'entrainement sont adaptés de sorte à ce que la vitesse de rotation du support de doigt entrainant le doigt est au moins deux fois plus importante que la vitesse de rotation de la came de doigt. La vitesse de rotation du support de doigt est de préférence au moins quatre fois plus importante, voire huit fois plus importante que celle de la came de doigt afin de diminuer d'avantage le temps de saut.

Selon une forme de réalisation, les premier et second organes d'entrainement du module d'actionnement sont agencés de manière coaxiale.

Selon une forme de réalisation, les premiers et second organes d'entrainement du module d'actionnement sont respectivement une roue menée, et une croix de malte.

Selon une forme de réalisation, le premier organe de transmission du module d'entrainement est une roue menante en prise avec la roue menée du module d'actionnement. Le second organe de transmission du module d'entrainement comporte un plateau solidaire en rotation de la roue menante et au moins une goupille solidaire du plateau et agencée pour coopérer avec la croix de Malte du module d'actionnement afin d'imprimer une rotation saccadée à la came de doigt. Le second organe de transmission comporte en outre un bloqueur solidaire du plateau afin de stabiliser la position de la came de doigt lorsque la goupille est dégagée de la croix de Malt.

Un autre aspect de l'invention porte sur un mécanisme horloger, notamment un mécanisme d'affichage de la date, des jours de la semaine, ou encore des mois de l'année, comportant le dispositif à doigt escamotable ainsi que sur une pièce d'horlogerie comportant le mécanisme horloger.

### Brève description des figures

Des exemples de mise en œuvre de l'invention sont indiqués dans la description illustrée par les figures annexées dans lesquelles :
- la figure 1 illustre une vue de dessus du dispositif à doigt escamotable comprenant un module d'actionnement, où le support de doigt est représenté en traitillé, et un module d'entrainement selon une forme de réalisation ;
- la figure 2 illustre une vue de dessus du module de actionnement du dispositif de la figure 1 ;
- la figure 3 illustre une vue en coupe du module d'actionnement de la figure 2 selon A-A ;
- la figure 4 illustre une vue en éclaté du module d'actionnement du dispositif de la figure 1,
- la figure 5 illustre une vue de dessus d'un affichage de quantième comportant le dispositif à doigt escamotable agencé pour coopérer avec une étoile de 31 de l'affichage et en prise avec une roue menante selon une forme de réalisation,
- les figures 6a à 6c illustrent des vues de dessus d'une séquence opérationnelle du dispositif à doigt escamotable de la figure 5, pour amener le doigt dans une configuration escamotée afin que le doigt soit dégagé de l'étoile à son passage, et
- les figures 7a à 7e illustrent des vues de dessus d'une séquence opérationnelle du dispositif à doigt escamotable de la figure 5, pour amener le doigt dans une configuration déployée afin que le doigt puisse actionner l'étoile d'un saut à son passage.

### Exemple(s) de mode de réalisation de l'invention

En référence à la figure 1, le dispositif à doigt escamotable 10 comporte un module d'actionnement 20 et un module d'entrainement 40 agencé pour entrainer le module d'actionnement 20 afin que celui-ci puisse effectuer une succession de cycle de rotation de 360°. Le module d'actionnement est destiné à déclencher ou actionner un mécanisme horloger, par exemple une étoile 70 à 31 dents pour l'affichage de la date comme illustré à la figure 5.

En regard des figures 2 et 3, le module d'actionnement 20 comprend un doigt 22, un support de doigt 30, par exemple sous la forme d'un plateau, sur lequel le doigt 22 est monté, une came de doigt 28 montée de manière coaxiale à l'axe de rotation du support de doigt 30 et qui est agencée pour coopérer avec le doigt 22, un premier organe d'entrainement 32 solidaire du plateau 30 et un second organe d'entrainement 34 solidaire de la came de doigt 28. Le premier organe d'entrainement est par exemple une roue 32. Le plateau 30 et la roue 32 sont fixés ensemble afin que le plateau 30 puisse être entrainé à l'unisson avec la roue 32.

La came de doigt 28 et le second organe d'entrainement 34 sont montés de part et d'autre de l'ensemble comprenant le plateau 30 et la roue 32. A cette fin, le module d'actionnement 20 comporte un tube 36. Une extrémité du tube 36 est solidaire de la came de doigt 28 alors que l'autre extrémité du tube est solidaire du second organe d'entrainement 34. La roue 32 est montée de manière pivotante autour du tube 36 afin de pouvoir induire un mouvement relatif entre la came de doigt 28 et le plateau 30 supportant le doigt 22.

Dans l'exemple illustré à la figure 2, le doigt 22 est monté pivotant autour d'un pivot 24, par exemple une goupille, solidaire du plateau 30. Le doigt 22 comporte une partie distale 22a destinée à actionner le mécanisme horloger, et une partie actionnable 22b agencée pour coopérer avec un organe de rappel 26 destiné à maintenir le doigt 22 contre la came de doigt 28. Cet organe de rappel peut notamment être sous la forme d'une lame ressort 26 comportant une partie de fixation 27 fixée sur le plateau 30 par des goupilles de fixation 27a par exemple, et une partie distale agissant sur la partie actionnable 22b du doigt 22 étant précisé que les parties distale et actionnable du doigt sont agencées de part et d'autre du pivot 24. Dans cet exemple, la lame ressort 26 s'étend le long d'une trajectoire courbée autour de la came de doigt 28 sur au moins 90°.

La came de doigt 28 comporte un secteur circulaire 28a, un sommet 28c, un secteur de transition 28b s'étendant depuis la fin du secteur circulaire 28a jusqu'au sommet 28c de la came, et une coupure nette 28b s'étendant par exemple selon une direction radiale du sommet 28c de la came au début du secteur circulaire 28a. Le doigt 22 est dans une configuration escamotée lorsqu'il se déplace le long et contre le secteur circulaire 28a de la came. Le doigt 22 est agencé pour commencer à pivoter autour du pivot 24 lorsque qu'il coopère avec le début du secteur de transition 28b et continue à pivoter au fur et à mesure de sa progression le long de ce secteur de transition afin d'atteindre sa configuration déployée lorsqu'il coopère avec le sommet 28c de la came 28. Dès que le doigt 22 dépasse la coupure nette 28, la lame ressort 26 pivote le doigt dans un sens contraire afin de le ramener dans sa configuration escamotée contre le secteur circulaire 28a de la came 28.

En se référant à la figure 1, le module d'entrainement 40 du dispositif à doigt escamotable 10 comporte un premier organe de transmission 50 en prise ou agencé pour coopérer avec le premier organe d'entrainement 32 du module d'actionnement 20 ainsi qu'un second organe de transmission en prise ou agencé pour coopérer avec le second organe d'entrainement 34 du module d'actionnement 20.

Selon l'exemple illustré, la came de doigt 28 est agencé pour être mu par une rotation saccadée grâce à un entrainement à croix de Malte. A cet effet, le second organe d'entrainement du module d'actionnement 20 est une croix de Malte 34 solidaire du tube 36 et comportant quatre rainures. Le second organe de transmission du module d'entrainement 40 comporte quant à lui un plateau 66 et deux goupilles 64a, 64b fixées sur le plateau 66 de manière diamétralement opposée et au voisinage de la périphérie de celui-ci. Le module d'entrainement 40 comporte en outre un bloqueur 62 solidaire du plateau 66 et comportant une forme complémentaire à la croix de Malte 34 afin de stabiliser la position angulaire de celle-ci lorsque l'une et l'autre des deux goupilles 64a, 64b ne sont pas engagées dans une rainure de la croix de Malte.

Le premier organe de transmission du module d'entrainement 40 est une roue 50 en prise avec la roue 32 du module d'actionnement 20. La roue 50 est solidaire en rotation avec le plateau 66 de l'entrainement à croix de Malte. Dans l'exemple illustré à la figure 5, la roue 50 est en prise avec une roue menante 80 d'un mouvement horloger. Cette roue menante comporte 48 dents et est agencée pour être entrainée par le mouvement à raison d'un tour en 24h. La roue 50 du module d'entrainement 40, en prise avec la roue menante 80, comporte quant à elle 24 dents pour être entrainée à raison de deux tours en 24h. La roue 32 du module d'actionnement 20 comporte 12 dents pour être entrainée à raison de quatre tours en 24h. Cette vitesse correspond ainsi à la vitesse du plateau 30 supportant le doigt 22 et par conséquent à la vitesse de rotation de celui-ci.

Etant donné que le plateau 66 du module d'entrainement 40 comporte deux gouilles 64a, 64b, que la croix de Malte 34 comporte quatre rainure et que la came de doigt 28 est solidaire de la croix de Malte 34 par l'intermédiaire de l'axe 38, la came de doigt 28 est entrainé à raison d'un quart de tour en 24h. La vitesse de rotation du doigt 22 autour de la came de doigt 28 est par conséquent quatre fois supérieure à la vitesse de rotation de cette dernière dans cet exemple. Il va de soi que les rapports d'engrenage peuvent varier afin de modifier la vitesse relative entre le doigt 22 et la came de doigt 28. La fréquence de rotation de la roue menante 80 peut également être augmentée en adaptant le train de rouage du mouvement en prise avec celle-ci. Cela permet de diminuer davantage le temps de saut lors de l'actionnement du mécanisme horloger par le module d'actionnement.

Le fonctionnement du dispositif à doigt escamotable va à présent être décrit en référence aux figures 6a à 7e.

Selon la figure 6a, le doigt 22 est contraint par la lame ressort 26 contre le secteur circulaire 28a de la came 28 dans une configuration escamotée. A cet instant le sommet 28c de la came se trouve approximativement à 12H. L'étoile 70 est maintenue dans une position angulaire stable par un sautoir 72 coopérant avec un ressort 74.

Le doigt 22 est progressivement entrainé par le plateau 30, en prise avec la roue menante 50, afin d'être amené dans sa configuration déployée où il est en contact avec le sommet 28c de la came comme illustré à la figure 6b. Par rapport à la figure 6a et au vu des rapports d'engrenage décrit précédemment, le doigt 22 a pivoté autour de la came 38 d'environ un troisième de tour alors que le plateau 66 supportant les goupilles 64a, 64b a effectué environ un sixième de tour sans que l'une des goupilles du plateau n'actionne la croix de Malte.

Le doigt 22 continue de tourner autour de la came 28. La lame ressort 26 contraint à nouveau le doigt 22 contre la partie circulaire 28a de la came 28 dès que celui-ci est dégagé du sommet 28c de la came afin qu'il soit ramené à nouveau dans sa configuration escamotée comme représenté à la figure 6c. La partie distale 22a du doigt 22 se trouve ainsi dégagée des dents 71 de l'étoile 70. Celle-ci n'est donc pas actionnée par la partie distale 22a du doigt lors de son passage en regard des dents 71 de l'étoile.

En référence à la figure 7a, le doigt 22 a été entrainé par le plateau 30 d'environ deux troisièmes de tour additionnel par rapport à la figure 6c alors que, dans l'intervalle, la croix de Malte a été actionnée par l'une des goupilles 64a, 64b du plateau 66 d'un quart de tour dans le sens antihoraire. Cela permet de pivoter d'un quart de tour dans le sens antihoraire la came 68 afin que son sommet 28c pointe désormais en regard de l'axe de rotation de l'étoile 70. Le doigt 22 continue sa progression autour de la came afin d'être amené dans sa configuration déployée selon les figures 7b et 7c, dans laquelle il est en contact avec le sommet 28c de la came.

La partie distale 22a du doigt 22 peut ainsi venir au contact d'une dent 71 de l'étoile 50 afin que celle-ci effectue un saut occasionné par la rotation du doigt comme illustré par les figures 7d et 7e.

Le doigt 22 va ensuite tourner autour de la came 28 afin d'effectuer une succession de trois cycles de rotation de 360° dans sa configuration escamotée puisque selon les rapports d'engrenage entre le module d'actionnement et le module d'entrainement, il faut que le plateau 30 supportant le doigt 22 fasse quatre tours additionnels pour que le doigt 22 soit actionné à nouveau par la came 28 dans sa configuration déployée puisque celle-ci pivote d'un quart de tour en 24H.

Il va de soi que l'invention n'est pas limitée à la forme de réalisation qui vient d'être d'écrit mais qu'elle embrasse différentes variantes d'exécution. A titre d'exemple, le module d'actionnement du dispositif à doigt escamotable peut être adapté afin que le doigt puisse être actionné non pas en rotation mais en translation. Dans ce cas, l'organe de rappel est adapté pour exercer une force selon une direction rectiligne tendant à ramener le doigt dans sa configuration escamotée.

### Liste de référence

Dispositif à doigt escamotable 10
   Module d'actionnement 20
      Doigt 22
         Partie distale 22a
         Partie actionnable 22b
      Pivot 24
      Organe de rappel 26
         Partie de fixation 27
         Goupille de fixation 27a
      Came de doigt 28
         Secteur circulaire 28a
         Secteur de transition 28b
         Sommet 28c
         Coupure nette 28d
      Support de doigt 30
      Premier organe d'entrainement 32
         Roue
      Second organe d'entrainement 34
         Croix de Malte
      Tube 36
   Module d'entrainement 40
      Premier organe de transmission 50
      Second organe de transmission 62, 64a, 64b, 66
         Bloqueur 62
         Goupilles 64a, 64b
         Support 66
Etoile 70
   Dents 71
Sautoir 72
Ressort 74
Roue menante 80

## Revendications

1. Dispositif à doigt escamotable (10) pour mouvement horloger, comprenant un module d'actionnement (20) d'un mécanisme horloger, notamment d'un mécanisme d'affichage à plusieurs indications temporelles, et un module d'entrainement (40) agencé pour entrainer le module d'actionnement (20) pour que celui-ci puisse effectuer une succession de cycle de rotation de 360°, ledit module d'actionnement (20) comprenant un doigt (22), un support de doigt (30) sur lequel le doigt (22) est monté, une came de doigt (28) agencée pour coopérer avec le doigt (22), un premier organe d'entrainement (32) solidaire du support de doigt (30) et un second organe d'entrainement (34) solidaire de la came de doigt (28), le module d'entrainement (40) comportant un premier organe de transmission (50) agencé pour entrainer le premier organe d'entrainement (32) et un second organe de transmission (64a, 64b, 66) agencé pour entrainer le second organe d'entrainement (34) de sorte à induire un mouvement relatif entre le support de doigt (30) et la came de doigt (28) afin de pouvoir amener le doigt (22) d'une configuration déployée à une configuration escamotée et vice versa, le doigt (22) étant agencé, d'une part, pour pouvoir actionner le mécanisme horloger au passage du doigt dans la configuration déployée et, d'autre part, pour être dégagé du mécanisme horloger au passage dudit doigt dans la configuration escamotée, afin de ne pas actionner ledit mécanisme à chaque cycle de rotation du module d'actionnement (20), **caractérisé en ce que** le dispositif comporte en outre un organe de rappel (26) solidaire du support de doigt (30) et agencé pour contraindre le doigt (22) contre la came de doigt (28) afin que le doigt (22) puisse passer de la configuration escamotée à la configuration déployée, sous l'action de la came de doigt (28), et de configuration déployée à la configuration escamotée sous l'action de l'organe de rappel (26).

2. Dispositif (10) selon la revendication 1, comportant en outre un pivot (24) solidaire du support de doigt (30), le doigt (22) étant monté pivotant sur le pivot (24).

3. Dispositif (10) selon la revendication précédente, dans lequel l'élément de rappel est sous la forme d'une lame ressort (26) qui s'étend le long d'une trajectoire courbée autour de la came de doigt (28).

4. Dispositif (10) selon l'une des revendications précédentes, dans lequel la came de doigt (28) est montée coaxialement à l'axe de rotation de support de doigt (30).

5. Dispositif (10) selon l'une des revendications précédentes, dans lequel le profil de la came de doigt (28) comporte un premier et un second secteur (28a, 28c) éloignés du centre de ladite came (28) par respectivement une première et une seconde distance, la seconde distance étant supérieure à la première distance afin d'amener le doigt (22) dans les configuration déployée et escamotée respectivement.

6. Dispositif (10) selon la revendication précédente, dans lequel le profil de la came de doigt (28) comporte un secteur circulaire (28a), un sommet (28c), un secteur de transition (28b) entre le secteur circulaire et le sommet, ainsi qu'une coupure nette (28d) entre le sommet et le secteur circulaire, le doigt (22) étant dans la configuration déployée et escamotée lorsqu'il se trouve en contact respectivement du sommet (28c) et du secteur circulaire (28a) de ladite came (28).

7. Dispositif (10) selon l'une des revendications précédentes, dans lequel le module d'actionnement (20) comporte en outre un élément cylindrique (36), la came de doigt (28) et le second organe d'entrainement (34) étant tous les deux solidaires de l'élément cylindrique (36) et agencés de part et d'autre du support de doigt (30) et du premier organe d'entrainement (32), le premier organe d'entrainement (32) étant monté pivotant autour de l'élément cylindrique (36) afin de permettre le mouvement relatif entre le support de doigt (30) et la came de doigt (28).

8. Dispositif (10) selon l'une des revendications précédentes, dans lequel le module d'actionnement (20) et le module de transmission (40) sont adaptés de sorte à ce que la vitesse de rotation du support de doigt (30) entrainant le doigt (22) est au moins deux fois plus importante, de préférence au moins quatre fois plus importante, voire huit fois plus importante, que la vitesse de rotation de la came de doigt (28).

9. Dispositif (10) selon l'une des revendications précédentes, dans lequel les premier et second organes d'entrainement (32, 34) du module d'actionnement (20) sont agencés de manière coaxiale.

10. Dispositif (10) selon l'une des revendications précédentes, dans lequel les premiers et second organes d'entrainement du module d'actionnement (20) sont respectivement une roue menée (32), et une croix de malte (34).

11. Dispositif (10) selon la revendication précédente, dans lequel le premier organe de transmission du module d'entrainement (40) est une roue menante (50) en prise avec la roue menée (32) du module d'actionnement (20), et dans lequel le second organe de transmission du module d'entrainement (40) comporte un plateau (66) solidaire en rotation de la roue menante (50), au moins une goupille (64a, 64b) solidaire du plateau (66) et agencée pour coopérer avec la croix de Malte (34) du module d'actionnement (20) afin d'imprimer une rotation saccadée à la came de doigt (28) et un bloqueur (62) solidaire du plateau (66) afin de stabiliser la position de la came de doigt (28) lorsque ladite au moins une goupille (64a, 64b) est dégagée de la croix de Malte.

12. Mécanisme horloger, notamment un mécanisme d'affichage de la date, des jours de la semaine, ou encore des mois de l'année, comportant le dispositif (10) selon l'une des revendications précédentes.

13. Pièce d'horlogerie comportant le mécanisme horloger selon la revendication précédente.

## Patentansprüche

1. Vorrichtung mit versenkbarem Finger (10) für ein Uhrwerk, umfassend ein Betätigungsmodul (20) für einen Uhrwerksmechanismus, insbesondere einen Mehrzeitanzeigemechanismus, und ein Antriebsmodul (40), welches dazu ausgelegt ist, das Betätigungsmodul (20) anzutreiben, sodass dieses eine Reihe von 360°-Drehzyklen ausführen kann, wobei das besagte Betätigungsmodul (20) umfasst: einen Finger (22), eine Fingerhalterung (30), auf welcher der Finger (22) montiert ist, eine Fingerkurvenscheibe (28), welche dazu ausgelegt ist, mit dem Finger (22) zusammenzuwirken, ein erstes Antriebselement (32), welches einstückig mit der Fingerhalterung (30) ausgeführt ist, und ein zweites Antriebselement (34), welches einstückig mit der Fingerkurvenscheibe (28) ausgeführt ist, wobei das Antriebsmodul (40) umfasst: ein erstes Übertragungselement (50), welches dazu ausgelegt ist, das erste Antriebselement (32) anzutreiben, und ein zweites Übertragungselement (64a, 64b, 66), welches dazu ausgelegt ist, das zweite Antriebselement (34) anzutreiben, um eine Relativbewegung zwischen der Fingerhalterung (30) und der Fingerkurvenscheibe (28) zu erzeugen und so den Finger (22) von einer ausgefahrenen in eine eingefahrene Konfiguration und umgekehrt zu bringen, wobei der Finger (22) derart angeordnet ist, um einerseits den Uhrwerksmechanismus zu betätigen, wenn der Finger in die ausgefahrene Konfiguration übergeht, und andererseits vom Uhrwerksmechanismus gelöst zu werden, wenn der besagte Finger in die eingefahrene Konfiguration übergeht, sodass der besagte Mechanismus nicht bei jedem Drehzyklus des Betätigungsmoduls (20) betätigt wird,
**dadurch gekennzeichnet, dass**
die Vorrichtung zudem ein Rückstellelement (26) umfasst, welches einstückig mit der Fingerhalterung (30) ausgeführt und dazu ausgelegt ist, den Finger (22) gegen die Fingerkurvenscheibe (28) zu drücken, sodass sich der Finger (22) unter der Wirkung der Fingerkurvenscheibe (28) von der eingefahrenen in die ausgefahrene Position und unter der Wirkung des Rückstellelements (26) von der ausgefahrenen in die eingefahrene Position bewegen kann.

2. Vorrichtung (10) gemäss Anspruch 1, zudem umfassend einen Drehpunkt (24), welcher einstückig mit der Fingerhalterung (30) ausgeführt ist, wobei der Finger (22) schwenkbar auf dem Drehpunkt (24) gelagert ist.

3. Vorrichtung (10) gemäss dem vorhergehenden Anspruch, worin das Rückstellelement als Blattfeder (26) ausgeführt ist, welche sich entlang einer gekrümmten Bahn um die Fingerkurvenscheibe (28) erstreckt.

4. Vorrichtung (10) gemäss einem der vorhergehenden Ansprüche, worin die Fingerkurvenscheibe (28) koaxial zur Drehachse der Fingerhalterung (30) angeordnet ist.

5. Vorrichtung (10) gemäss einem der vorhergehenden Ansprüche, worin das Profil der Fingerkurvenscheibe (28) einen ersten und einen zweiten Sektor (28a, 28c) umfasst, welche vom Mittelpunkt der besagten Kurvenscheibe (28) jeweils um einen ersten bzw. einen zweiten Abstand beabstandet sind, wobei der zweite Abstand grösser als der erste Abstand ist, um den Finger (22) in die ausgefahrene bzw. eingefahrene Konfiguration zu bringen.

6. Vorrichtung (10) gemäss dem vorhergehenden Anspruch, worin das Profil der Fingerkurvenscheibe (28) einen Kreissektor (28a), eine Spitze (28c), einen Übergangssektor (28b) zwischen dem Kreissektor und der Spitze sowie einen scharfen Schnitt (28d) zwischen der Spitze und dem Kreissektor umfasst, wobei sich der Finger (22) in der ausgefahrenen bzw. eingefahrenen Konfiguration befindet, wenn er jeweils mit der Spitze (28c) bzw. dem Kreissektor (28a) der besagten Kurvenscheibe (28) in Kontakt steht.

7. Vorrichtung (10) gemäss einem der vorhergehenden Ansprüche, worin das Betätigungsmodul (20) zudem ein zylindrisches Element (36) umfasst, wobei die Fingerkurvenscheibe (28) und das zweite Antriebselement (34) beide einstückig mit dem zylindrischen Element (36) ausgeführt sind und auf beiden Seiten der Fingerhalterung (30) und des ersten Antriebselements (32) angeordnet sind, wobei das erste Antriebselement (32) drehbar um das zylindrische Element (36) gelagert ist, um eine Relativbewegung zwischen der Fingerhalterung (30) und der Fingerkurvenscheibe (28) zu ermöglichen.

8. Vorrichtung (10) gemäss einem der vorhergehenden Ansprüche, worin das Betätigungsmodul (20) und das Übertragungsmodul (40) derart ausgelegt sind, dass die Drehzahl der den Finger (22) antreibenden Fingerhalterung (30) mindestens doppelt so hoch, vorzugsweise mindestens viermal so hoch oder sogar achtmal so hoch ist wie die Drehzahl der Fingerkurvenscheibe (28) ist.

9. Vorrichtung (10) gemäss einem der vorhergehenden Ansprüche, wobei das erste und zweite Antriebselement (32, 34) des Betätigungsmoduls (20) koaxial angeordnet sind.

10. Vorrichtung (10) gemäss einem der vorhergehenden Ansprüche, worin das erste und zweite Antriebselement des Betätigungsmoduls (20) jeweils ein angetriebenes Rad (32) und ein Malteserkreuz (34) sind.

11. Vorrichtung (10) gemäss dem vorhergehenden Anspruch, worin das erste Übertragungselement des Antriebsmoduls (40) ein Antriebsrad (50) ist, welches mit dem angetriebenen Rad (32) des Betätigungsmoduls (20) in Eingriff steht und worin das zweite Übertragungselement des Antriebsmoduls (40) umfasst: eine Platte (66), welche einstückig drehbar am Antriebsrad (50) befestigt ist, mindestens einen Stift (64a, 64b), welcher an der Platte (66) befestigt ist und mit dem Malteserkreuz (34) des Betätigungsmoduls (20) zusammenwirkt, um der Fingerkurvenscheibe (28) eine ruckartige Drehung zu verleihen, und einen einstückig an der Platte (66) befestigten Blocker (62), welcher die Position der Fingerkurvenscheibe (28) stabilisiert, wenn der besagte mindestens eine Stift (64a, 64b) vom Malteserkreuz gelöst ist.

12. Uhrwerk, insbesondere ein Mechanismus zur Anzeige des Datums, der Wochentage oder der Monate des Jahres, umfassend die Vorrichtung (10) gemäss einem der vorhergehenden Ansprüche.

13. Uhr, umfassend den Uhrwerksmechanismus gemäss dem vorhergehenden Anspruch.

## Claims

1. Device with retractable finger (10) for a watch movement, comprising an actuation module (20) of a watch mechanism, in particular of a display mechanism with multiple time indications, and a drive module (40) arranged to drive the actuation module (20) so that the latter can perform a succession of 360° rotation cycles, said actuation module (20) comprising a finger (22), a finger support (30) on which the finger (22) is mounted, a finger cam (28) arranged to cooperate with the finger (22), a first drive member (32) secured to the finger support (30), and a second drive member (34) secured to the finger cam (28), the drive module (40) comprising a first transmission member (50) arranged to drive the first drive member (32), and a second transmission member (64a, 64b, 66) arranged to drive the second drive member (34) so as to induce a relative movement between the finger support (30) and the finger cam (28), in order to bring the finger (22) from a deployed configuration to a retracted configuration and vice versa, the finger (22) being arranged, on the one hand, to actuate the watch mechanism upon passage of the finger in the deployed configuration and, on the other hand, to be disengaged from the watch mechanism upon passage of said finger in the retracted configuration, so as not to actuate said mechanism at each rotation cycle of the actuation module (20), **characterized in that** the device further comprises a return member (26) secured to the finger support (30) and arranged to bias the finger (22) against the finger cam (28), such that the finger (22) can pass from the retracted configuration to the deployed configuration under the action of the finger cam (28), and from the deployed configuration to the retracted configuration under the action of the return member (26).

2. Device (10) according to claim 1, further comprising a pivot (24) secured to the finger support (30), the finger (22) being pivotally mounted on the pivot (24).

3. Device (10) according to the preceding claim, wherein the return member is in the form of a leaf spring (26) extending along a curved path around the finger cam (28).

4. Device (10) according to any one of the preceding claims, wherein the finger cam (28) is mounted coaxially with the axis of rotation of the finger support (30).

5. Device (10) according to any one of the preceding claims, wherein the profile of the finger cam (28) comprises a first sector (28a) and a second sector (28c) spaced from the center of said cam (28) by a first distance and a second distance, respectively, the second distance being greater than the first distance so as to bring the finger (22) into the deployed and retracted configurations, respectively.

6. Device (10) according to the preceding claim, wherein the profile of the finger cam (28) comprises a circular sector (28a), a peak (28c), a transition sector (28b) between the circular sector and the peak, and an abrupt cutout (28d) between the peak and the circular sector, the finger (22) being in the deployed and retracted configurations when it is in contact with the peak (28c) and with the circular sector (28a) of said cam (28), respectively.

7. Device (10) according to any one of the preceding claims, wherein the actuation module (20) further comprises a cylindrical element (36), the finger cam (28) and the second drive member (34) both being secured to the cylindrical element (36) and arranged on either side of the finger support (30) and of the first drive member (32), the first drive member (32) being pivotally mounted around the cylindrical element (36) so as to allow relative movement between the finger support (30) and the finger cam (28).

8. Device (10) according to any one of the preceding claims, wherein the actuation module (20) and the drive module (40) are configured such that the rotational speed of the finger support (30) driving the finger (22) is at least twice, preferably at least four times, and even eight times greater than the rotational speed of the finger cam (28).

9. Device (10) according to any one of the preceding claims, wherein the first and second drive members (32, 34) of the actuation module (20) are arranged coaxially.

10. Device (10) according to any one of the preceding claims, wherein the first and second drive members of the actuation module (20) are respectively a driven wheel (32) and a Maltese cross (34).

11. Device (10) according to the preceding claim, wherein the first transmission member of the drive module (40) is a drive wheel (50) meshed with the driven wheel (32) of the actuation module (20), and wherein the second transmission member of the drive module (40) comprises a plate (66) rotationally secured to the drive wheel (50), at least one pin (64a, 64b) secured to the plate (66) and arranged to cooperate with the Maltese cross (34) of the actuation module (20) so as to impart a stepped rotation to the finger cam (28), and a locking member (62) secured to the plate (66) so as to stabilize the position of the finger cam (28) when said at least one pin (64a, 64b) is disengaged from the Maltese cross (34).

12. Watch mechanism, in particular a display mechanism for the date, the days of the week, or the months of the year, comprising the device (10) according to any one of the preceding claims.

13. Timepiece comprising the watch mechanism according to the preceding claim
